# FASCICULE DE BREVET EUROPEEN

(11) **EP 0 674 566 B1**
(45) Date de publication et mention de la délivrance du brevet: **01.10.1997**
(21) Numéro de dépôt: 93902338.8
(22) Date de dépôt: 16.12.1992
(51) Int. Cl.: B25B 23/14

(54) **PROCEDE POUR LE CONTROLE ET L'ASSERVISSEMENT DE LA TENSION D'UN ORGANE FILETE**
VERFAHREN ZUR KONTROLLE UND STEUERUNG VON DER SPANNUNG IN GEWINDEBOLZEN
METHOD FOR MONITORING AND CONTROLLING STRESS IN A THREADED MEMBER

(43) Date de publication de la demande: 04.10.1995
(73) Titulaire: CIANDAR, F-07800 Saint-Georges-les-Bains (FR)
(72) Inventeur: CHASTEL, Jean-Marc, F-26740 Sauzet (FR); REY, Didier, F-07800 Saint-Georges-les-Bains (FR)
(74) Mandataire: Bratel, Gérard
(86) Numéro de dépôt international: FR9201192
(87) Numéro de publication internationale: WO9413437

(56) Documents cités:
- EP-A- 0 096 620
- DE-A- 4 024 577
- FR-A- 2 677 571

## Description

L'invention concerne un procédé pour le contrôle et l'asservissement de la tension d'un organe fileté, tel que vis, boulon, écrou, ou autres éléments de fixation filetés utilisés notamment mais non exclusivement dans les assemblages vissés.

Les industries de l'automobile, de l'aéronautique, de l'espace, du nucléaire et toutes activités de fabrication mécanique exploitent de façon généralisée les assemblages vissés, et ce dans des utilisations extrêmement variées et complexes.

Les notes de calcul des assemblages vissés ont pour but de déterminer la précharge à appliquer à l'assemblage en fonction de la charge utile (ou charge de service) à laquelle sera soumis l'assemblage dans son utilisation et d'un facteur de serrage dépendant de la précision des moyens d'application de cette précharge.

Ces notes de calcul réalisées par les ingénieurs d'étude de ces industries étant très précises en fonction des besoins définis et les conditions d'exploitation des assemblages vissés étant de plus en plus sévères, il devient essentiel d'accroître la fiabilité de ces assemblages en respectant les notes de calcul dans leur exécution afin d'augmenter les performances et la sécurité des équipements ainsi réalisés.

La tension à appliquer dans un élément de fixation fileté est généralement réalisée par transformation d'une force de rotation en une force de traction engendrée par la taille hélicoïdale du filet de l'élément. Cette transformation a un rendement imparfait dû pour l'essentiel aux pertes par frottement des surfaces en contact ; de ce fait il faudra appliquer une force de rotation (couple) supérieure à la force de rotation utile à cette transformation.

Le rendement de cette transformation est extrêmement dispersif du fait de la variation des coefficients de frottement, de la variation de la distance à laquelle s'applique la résultante des forces de frottement par rapport à l'axe de rotation et de la variation géométrique des pièces notamment des surfaces en contact. L'observation pratique donne une variation de 50 % de la tension induite lors de l'application d'un couple constant sur un même lot d'éléments de fixation. Il est vérifié que l'amélioration de la précision du couple appliqué n'entraîne pas d'amélioration significative de la précision sur la tension observée.

Une première amélioration de la variation de la tension générée par le couple a été d'associer l'angle de rotation à partir d'un certain couple. En effet l'allongement de l'élément de fixation qui provoque la tension est proportionnel à l'angle de rotation. Cette proportion doit être déterminée préalablement car elle est la résultante de l'assemblage et non de l'élément de fixation. La dispersion de la tension est améliorée dans des conditions particulières dues à des essais préparatoires et des spécifications géométriques des pièces en prise qui peuvent être coûteux. De plus le risque de pénétration en zone plastique n'est pas exclu du fait de la variabilité du point de départ de la mesure de l'angle, en principe appelé couple de pré-serrage. Il est à noter que le couple de pré-serrage peut être un couple accidentel, par exemple matage des filets ; dans ce cas, la tension sera loin d'être réalisée.

A partir de la combinaison de ces deux mesures de couple et d'angle, un principe de serrage a été élaboré : l'observation permanente pendant l'application du couple, de la variation du gradient de couple en fonction de l'avance angulaire permet la détermination d'un point remarquable de la fonction couple/angle, appelé point de limite élastique. Cette méthode amène la vis dans un état de contrainte (ou de précharge) qui exploite la totalité de la précharge possible de l'assemblage au détriment de la charge de service. Une détermination préalable de la tension est réalisée afin d'intégrer les variations de section et de résistance à la traction des matériaux constituant les éléments de fixation. Cette méthode est très sensible aux efforts de réaction des moyens qui applique le couple ; par exemple, flexion du bâti-machine, glissement du bridage de l'élément assemblé. Le point de limite élastique peut être celui du premier élément qui flambe dans la chaîne d'action et de réaction mécanique. Pour être appliquée avec un maximum de sécurité, cette méthode nécessite des précautions accessoires engendrant des coûts. Cette méthode offre une précision de ± 10 % sur la tension d'un point unique exploitant toute la capacité de l'élément de fixation pour la précharge. L'inconvénient majeur de cette méthode est la pénétration, même minime, dans la zone plastique de l'élément de fixation. Les essais d'asservissement et/ou de contrôle de la pente (coefficient directeur de la tangente à la courbe) en un point quelconque de la zone élastique se sont révèlés imprécis et dispersifs. Dans ce cas, on cumule la dispersion du couple due aux frottements et la dispersion de l'angle due à la flexibilité de l'assemblage.

Pour éliminer les variations de tension dues aux variations diverses citées précédemment, une nouvelle approche du serrage à la tension est réalisée par la méthode ultra-sonore.

Cette méthode est basée sur la variation d'un temps de parcours du son se propageant uniquement à l'intérieur de l'élément de fixation et elle s'affranchit de tous les autres paramètres non liés à l'élément ainsi que des variations de l'épaisseur des pièces en prise. La variation du temps de parcours est en théorie la représentation directe de l'allongement. La relation tension/allongement est liée à la résistance du matériau, à sa section et à sa longueur initiale. Cette méthode purement comparative nécessite une modélisation (élément spécimen) de l'élément de fixation qui sera éprouvée pour la détermination d'une variation d'un temps de parcours spécifique à une tension donnée. L'allongement déterminé n'est qu'une faible partie de la longueur réelle de l'élément de fixation. En effet, lorsqu'il s'agit de la propagation d'un son, seule la partie tendue de l'élément de fixation participe à l'allongement. Cette partie tendue dépend de l'épaisseur des pièces en prise. Les tolérances d'usinage se répercutent directement sur l'allongement observé. L'élément de fixation intervient dans ses dimensions géométriques notamment pour la variation totale du temps de parcours qui dépend de la longueur de l'élément par rapport à sa partie tendue. Cette variation se répercute sur le temps de parcours et sur sa variation dans le rapport de longueur tendue/longueur totale. De plus le parallélisme des plans de réflexion des ondes ultra-sonores (essentiellement pour une vis, la tête et le fond de tige) intervient directement dans la position effective de l'organe de mesure du temps de parcours. La mesure d'allongement doit être effectuée pendant la montée en tension de l'élément car le repositionnement introduit des erreurs pouvant doubler le degré d'imprécision de la méthode ultra-sonore. L'ensemble des ces tolérances étant parfaitement maîtrisé par un surcoût important, la précision de la mesure effective de la tension est similaire à celle de la limite élastique avec l'avantage de pouvoir se situer en un point quelconque de la charge admissible de l'élément de fixation, avec cependant l'inconvénient de n'être qu'une probabilité de tension compte tenu de la référence à un spécimen (modèle théorique) issue du traitement moyen d'un lot d'éléments de fixation.

Les conditions d'application de cette méthode nécessitent des précautions importantes telles que couplage de l'organe de mesure, absence de marquage sur la tête de l'élément de fixation, température effective de la mesure, propreté des surfaces de mesure, etc, précautions qui entraînent des coûts d'exploitation élevés et des cadences de fabrication limitées. Le coût des moyens de mesure ultra-sonore étant lui-même très élevé, cette méthode ne s'applique que dans des cas particuliers où les coûts et les cadences ne sont pas essentiels. Cette méthode est souvent retenue comme moyen de contrôle ou de détermination de paramètres conventionnels de vissage (couple et angle).

En résumé, l'ensemble des méthodes citées ci-dessus n'assure pas une mesure directe de la tension, elles sont soit comparatives, soit théoriques et doivent nécessiter des essais préalables d'ajustement des paramètres et de connaissance du comportement de l'assemblage. Il existe toujours au moins un paramètre qui varie d'un élément de fixation fileté à l'autre et qui de ce fait donne une incertitude sur la tension obtenue :
- Méthode du couple : variation extrême de la tension, tension inconnue ;
- Méthode impliquant l'angle : variation limitée de la tension, tension estimée avec préalable ;
- Méthode utilisant la limite élastique : Point unique de tension au maximum de la capacité de la vis,
   tension estimée avec préalable,
   environnement à maîtriser ;
- Méthode ultra-sonore : Point unique de tension en un point quelconque sur la capacité de l'élément de fixation,
   tension estimée avec préalable,
   géométrie et tolérances d'usinage à maîtriser,
   exploitation limitée par le coût.

Plus on recherche avec précision une estimation de la tension, plus les coûts des moyens, de leur mise en oeuvre et de l'exploitation s'accroissent. Le fait d'aboutir à une estimation plutôt qu'à une mesure directe engendre des coûts supplémentaires de contrôle. Les exigences des industriels concernant de nouvelles méthodes font nettement apparaître leur insatisfaction de celles existantes.

Sachant que les méthodes énoncées précédemment présentent toutes une ou plusieurs carences, on a déjà exploré une nouvelle voie, suite à l'observation sur plusieurs centaines de vissages de toutes sortes d'éléments de fixation, d'une différence entre la valeur du couple appliqué au vissage et la valeur du couple appliqué au dévissage, ce qui ramenait au moyen le plus simple d'application de la tension par le couple afin de caractériser les relations énergétiques entre le couple et l'énergie dans l'assemblage vissé et déboucher sur un nouveau procédé.

En effet, l'assemblage vissé est constitué de matériaux élastiques. De ce fait, il se comporte comme un ressort. En allongeant ce ressort dans sa plage élastique a l'aide d'une force Ft, on accumule dans cet assemblage vissé une énergie E qui s'exprime comme suit :$\text{E = (Ft.δL)/ 2}$ où : δL est la différence entre la longueur finale et la longueur initiale de l'élément de fixation.

Cette énergie accumulée (1) est restituée au dévissage du fait de la réversibilité de l'élément de fixation due à son pas à taille hélicoïdale et à l'énergie potentielle résidant dans l'assemblage vissé.

Si cet allongement est effectué par transformation d'un couple Cu en effort de traction, par l'intermédiaire d'une rampe hélicoïdale d'angle α développée sur une circonférence de diamètre 2.r, cette expression devient :$\text{E = (Cu.cotgα/r).(δL/2) avec cotgα = 2πr/P}$
P étant le pas de filetage
soit :$\text{E = Cu.δL.π/p}$

Cette énergie accumulée n'est pas apparente et ne représente qu'une fraction de l'énergie appliquée du fait de l'énergie consommée par les frottements qui empêchent notamment le dévissage spontané de l'élément de fixation. Ces frottements existent de façon équivalente au vissage et au dévissage et sont occasionnés par les parties des surfaces en contact des différents éléments composant l'assemblage. De ce fait on observe une différence d'énergie appliquée au vissage et au dévissage due à l'énergie qui est accumulée au vissage et restituée au dévissage alors que l'énergie consommée par les frottements est constante.

La distribution générale des différentes énergies, pour une énergie appliquée se décrit comme suit :$\begin{matrix}\begin{matrix}\text{en vissage : Eapp = Et fr+Ett+Eflt+Etg} \\ \text{en dévissage :-Eapp' = Et fr-Ett-Eflt-Etg} \\ \text{d'où : Etfr = (Eapp-Eapp')/2}\end{matrix}\end{matrix}$ avec :
Eapp : énergie appliquée au vissage de l'élément de fixation
Eapp' : énergie appliquée au dévissage de l'élément de fixation
Etfr : énergie transformée en tension de l'élément de fixation
Ett : énergie consommée au frottement tête ou écrou de l'élément de fixation
Eflt : énergie consommée au frottement filet de l'élément de fixation
Etg : énergie consommée au frottement tige de l'élément de fixation.

En dérivant l'équation (3), on obtient :$\text{d(Etfr)/dt = [d(Eapp)/dt - d(Eapp')/dt]/2}$ soit à un instant t :$\text{Ptfr = (Papp-Papp')/2}$ avec :
Papp : puissance appliquée au vissage
Papp' : puissance appliquée au dévissage
Ptfr : puissance transformée en tension
et compte tenu de la relation générale Pu = C. (Puissance = couple X vitesse de rotation)
(4) se simplifie en :$\text{Cu = (Capp - Capp')/2}$

Le couple utile ou couple transformé en tension Cu peut s'exprimer d'après (2) en fonction de l'énergie transformée comme suit :$\text{Cu = Etfr.P/(π.δL)}$ en faisant intervenir (1), on obtient :$\text{Cu = Ft.P/(2.π)}$ en faisant intervenir (5) et (6), on obtient :$\text{Capp - Capp' = Ft.P/π}$ avec :
Capp : couple appliqué au vissage
Capp' : couple appliqué au dévissage
et réciproquement :$\text{Ft = (Capp-Capp')/(P/π)}$

En d'autres termes, la force de tension (en traction ou en compression) peut être contrôlée en fonction proportionnelle à la différence entre le couple appliqué au vissage, notamment le couple maximum au point d'arrêt, et le couple appliqué au dévissage, plus particulièrement le couple maximum de dévissage, différence divisée par (P/π), quantité proportionnelle au pas du filetage. La quantité (P/π) constitue une constante qui permet la transformation immédiate de la différence des couples de l'action de visser, puis de dévisser un élément de fixation fileté, exprimés en newton-mètre (Nm) en une tension exprimée en Newton (N), dont la précision suit directement la précision des couples.

De la formule (7), se déduit la définition générale d'un procédé pour le contrôle et l'asservissement de la tension ou compression d'un organe fileté, dans lequel la force de tension ou de compression (Ft) de l'organe fileté est déterminée par l'action de soustraire un couple appliqué au dévissage (Capp') d'un couple appliqué au vissage (Capp), et de diviser cet écart de couples par un coefficient proportionnel au pas (P) du filetage dudit organe. Un tel procédé est divulgué, dans son aspect général et théorique, par le document EP-A-0096620.

Toutefois, ce document ne révèle pas un mode opératoire rationnel et fiable, pour la mise en oeuvre industrielle de ce procédé ; l'enseignement du document EP-A-0096620 permet seulement une approximation de la force de serrage exercée par l'élément fileté, et ainsi les inconvénients des autres techniques antérieures ne sont pas supprimés.

Plus précisément, une analyse du document EP-A-0096620 permet de discerner, pour le procédé qu'il décrit, d'une part des insuffisances théoriques et d'autre part des insuffisances techniques.

La mention d'un coefficient de proportionnalité reliant l'effort de serrage à la différence du couple de vissage/dévissage vu en un point particulier, base du document EP-A-0096620, contient plusieurs aberrations :
1) Spéculation abusive sur la constance du frottement (qui varie en réalité à chaque point d'avancement en fonction de la surface en contact, de l'état de surface et de la pression de contact) pour la proportionnalité (K). Ceci n'est jamais le cas, donc il est impossible de prédire le couple de vissage final en un point différent de celui de l'observation, et encore moins la tension existante à ce couple.
2) Les couples de vissage/dévissage doivent être mesurés dans des conditions particulières qui ne sont pas précisées dans le document cité, et en l'absence desquelles les mesures sont aberrantes, pouvant aller jusqu'à une tension négative ! (ex : un couple de dévissage supérieur à un couple de vissage dû à un grippage ou un collage). Il y a obligation de mesurer dès le début de la mise en mouvement de l'organe fileté et/ou de ne prélever les couples qu'à des instants précis, comme le propose la présente invention.
   Les points précédents sont confirmés par le contenu du document EP-A-0096620 ou il est admis que le coefficient K est différent sur plusieurs tentatives, d'où l'obligation de l'évaluer statistiquement, mais qui ne résoud pas le problème de la proportionnalité du coefficient K sur l'étendue du vissage. Au mieux, on obtient une approximation de K en un point particulier, repéré par une position angulaire.
3) Absence de notion de positions concordantes aux prélèvements des couples de vissage/dévissage, ce qui pour un effort progressif comme la montée en couple et en tension introduit un écart de couple supplémentaire qui nuit gravement au procédé (détorsion de l'organe fileté).
4) A propos des modalités de mise en oeuvre selon les revendications 5 et 6 du document EP-A-0096620, introduisant la notion de "gradient", on notera que ce mode de mise en oeuvre souffre des mêmes défauts que ceux précédemment indiqués, et de plus le fait de dériver amplifie exagérément les anomalies de mesure et rend impossibles tous calculs. Cette formulation est impropre, et à l'inverse il aurait fallu intégrer.

Outre les insuffisances théoriques développées ci-dessus, le document EP-A-0096620 ne contient aucune description pratique de moyens qui permettraient d'appliquer la théorie développée dans ce document, et son unique figure se limite à la représentation d'un assemblage vissé classique.

L'insuffisance technique apparaît en particulier en ce qui concerne les concordances de positions de prélèvement des valeurs de couple, qui pour n'importe quels moyens sont à prendre en compte, notamment la maîtrise des torsions desdits moyens, qui sans cela ramène à l'insuffisance théorique 3) (détorsion de la vis, avec en plus la torsion des moyens).

Le document DE-A-4024577 révèle un procédé qui repose sur la même base théorique que le document précité EP-A-0096620, et qui comporte pour l'essentiel les mêmes insuffisances, exposées ci-dessus aux points 1), 2) et 3), même s'il remédie à l'inconvénient du point 4) en remplaçant la notion de dérivation (gradient) par une proposition d'intégration. En particulier, ce document DE-A-4024577 repose sur des formules de proportionnalité erronées, et il fait intervenir un facteur de correction empirique, se traduisant par une imprécision des résultats.

Face à cet état de la technique, la présente invention vise à éviter les insuffisances des procédés connus, en fournissant un procédé nouveau reposant sur un principe perfectionné et des modes opératoires spécifiques, permettant une bonne reproductibilité et une précision améliorée, en excluant toute correction arbitraire, empirique ou statistique.

Dans ce procédé pour le contrôle et l'asservissement de la tension ou compression d'un organe fileté, où la force de tension ou de compression de l'organe fileté est déterminée par l'action de soustraire un couple appliqué au dévissage d'un couple appliqué au vissage, et où cet écart de couples est divisé par un coefficient proportionnel au pas du filetage dudit organe, l'invention prévoit que le prélevement de ces valeurs de couple est effectué soit statiquement à la limite de repos de vissage et dévissage, soit dynamiquement, en une succession de positions concordantes en vissage et dévissage, dans le cadre d'une action de vissage-dévissage effectuée une seule fois, ou d'une action de vissage-dévissage répétée itérativement, ou d'une action de vissage-dévissage-revissage dudit organe fileté.

Des moyens simples permettent de mettre en oeuvre le procédé, dont la définition générale vient d'être indiquée, pour connaître, asservir ou contrôler des assemblages vissés d'une manière économique et plus performante que toutes celles existantes, et ainsi l'invention permet d'utiliser des éléments de fixation filetés de moindre coût ou de qualité plus faible, tout en ayant une certitude au sujet du serrage de ces éléments de fixation.

Un premier mode de mise en oeuvre du procédé selon l'invention consiste à appliquer ce procédé à une mesure de tension, en utilisant un moyen moteur manuel, mécanique, pneumatique, hydraulique ou électrique capable, par l'intermédiaire d'un organe d'accouplement sur l'élément de fixation fileté d'un assemblage, d'assurer un effort contrôlé de mise en rotation de cet élément de fixation.

Dans le cas d'une inertie mécanique négligeable, le procédé se caractérise par l'action de visser dans le but de prélever, à la limite de repos du glissement de la partie mobile de l'élément de fixation sur la partie fixe de l'assemblage, la valeur de l'effort de rotation, puis par l'action de dévisser dans le but de prélever, à la limite de repos pendant le glissement de la partie mobile de l'élément de fixation sur la partie fixe de l'assemblage, la valeur de l'effort de rotation au passage par son maximum, puis de différencier ces deux valeurs d'effort pour les diviser par un coefficient notamment proportionnel au pas du filetage de l'élément de fixation afin d'obtenir une valeur représentant, en ces limites précises :
- soit la force de traction subie par l'élément de fixation
- soit la force de compression exercée par l'élément de fixation
- soit la force de tension résidante dans l'élément de fixation.

Lorsque le moyen moteur est instrumenté par un couplemètre, la relation directe est exprimée comme suit :$\text{Ft = (Cv-Cd)/K où K = P/π}$ avec :
Ft force de tension en Newton
Cv couple à la limite de vissage en Newton-mètre
Cd couple maximum de dévissage en Newton-mètre
π constante du cercle
P pas du filetage en mètre

La relation indirecte est établie pour l'expression de la force de tension dans un autre système de mesure, par un coefficient supplémentaire rétablissant la cohérence entre les unités de force et les unités de longueur, par exemple :
Pour Ft en Newton$\text{K = (P/π).S}$
- où S = 12: , si Cv est Cd sont exprimés en Newton.foot (N.ft)
et P en inch (in)
- où S = 1,6584: , si Cv et Cd sont exprimés en poundal.foot(pdl.ft)
et P en inch (in)

Lorsque le moyen moteur est instrumenté sur son énergie la relation directe est exprimée comme suit :$\text{Ft = (Ev'-Ed')/K ou K = P/τ}$ avec :
Ft force de tension en Newton
Ev' élément représentatif de l'énergie à la limite de vissage
Ed' élément représentatif de l'énergie maximum de dévissage
τ constante incluant π constante du cercle par le rendement moteur par le transformateur du type d'énergie
P pas du filetage en mètre.

L'élément représentatif de l'énergie peut être n'importe quel élément donnant l'image du couple du moyen moteur (intensité, voltage, pression, etc) par une constante ou une fonction f(x), mais aussi le moment d'un moyen mécanique utilisant la flexion ou la torsion d'un organe pour lequel le transformateur n'est pas obligatoirement une constante, mais peut être aussi une fonction (x).

Dans le cas d'une inertie mécanique importante, le procédé se caractérise par l'action de visser dans le but de prélever, au début du glissement de la partie mobile de l'élément de fixation sur la partie fixe de l'assemblage, la valeur de l'effort de rotation, puis de prélever, à la limite de repos du glissement de la partie mobile de l'élément de fixation sur la partie fixe de l'assemblage, la valeur de l'effort de rotation, puis par l'action de dévisser dans le but de prélever, à la limite de repos pendant le glissement de la partie mobile de l'élément de fixation sur la partie fixe de l'assemblage, la valeur de l'effort de rotation au passage par son maximum, puis de différencier ces deux valeurs d'effort pour diviser ce résultat par un coefficient proportionnel au pas du filetage de l'élément de fixation afin d'obtenir une valeur représentant, pour ces valeurs particulières :
- soit la force de traction subie par l'élément de fixation
- soit la force de compression exercée par l'élément de fixation
- soit la force de tension résidante dans l'élément de fixation au départ de l'action.

Lorsque le moyen moteur est instrumenté par un couplemètre, la relation directe est exprimée comme suit :$\text{Ft = (Cv-Cd).I)/K où K = P/π où I = Cg/Cv}$ avec :
Ft force de tension en Newton
Cg couple au début de vissage en Newton.mètre
Cv couple à la limite de vissage en Newton.mètre
Cd couple maximum de dévissage en Newton.mètre
π constante du cercle
P pas du filetage en mètre

La relation indirecte est établie pour l'expression de la force de tension dans un autre système de mesure, par un coefficient supplémentaire rétablissant la cohérence entre les unités de force et les unités de longueur.

Lorsque le moyen moteur est instrumenté sur son énergie, la relation directe est exprimée comme suit :$\text{Ft = (Ev'-Ed').I)/K où K = P/τ où I = Eg'/Ev'}$ avec :
Ft force de tension en Newton
Eg' élément représentatif de l'énergie au début de vissage
Ev' élément représentatif de l'énergie à la limite de vissage
Ed' élément représentatif de l'énergie maximum de dévissage
τ constante incluant π constante du cercle par le rendement moteur par le transformateur du type d'énergie
P pas du filetage en mètre

L'élément représentatif de l'énergie peut être n'importe quel élément donnant l'image du couple du moyen moteur (intensité, voltage, pression, etc) par une constante ou une fonction f(x), mais aussi le moment d'un moyen mécanique utilisant la flexion ou la torsion d'un organe pour lequel le transformateur n'est pas obligatoirement une constante, mais peut être aussi une fonction f(x).

La relation indirecte est établie pour l'expression de la force de tension dans un autre système de mesure, par un coefficient supplémentaire rétablissant la cohérence entre les unités de force, et les unités de distance.

Un contrôle non destructif de l'assemblage est réalisable par l'action précédemment définie de mesure de tension, suivie de l'action de re-visser jusqu'à l'effort de vissage prélevé en premier, à savoir :
- soit celui de la limite du repos s'il n'y a pas inertie
- soit celui de début de glissement s'il y a inertie
afin de restituer les conditions initiales de l'assemblage en ayant contrôlé la force de tension existante dans l'élément de fixation, ou la force de traction subie par l'élément de fixation, ou encore la force de compression exercée par l'élément de fixation.

Selon un mode de mise en oeuvre du procédé selon l'invention, on réalise un simple asservissement en approximations successives (procédé itératif). A cet effet, sur un élément de fixation déjà serré de façon quelconque, on exerce l'action précédemment définie, recommencée autant de fois que nécessaire jusqu'à ce que le rapport de la force de tension nécessaire sur la force de tension existante soit égal à 1. De façon à limiter l'amplitude de l'action de vissage/dévissage, la valeur de l'effort de vissage/dévissage peut être modérée par un coefficient (de minoration) propre à assurer la convergence de l'action vers la tension nécessaire en un nombre de coups définis par la précision recherchée dans l'asservissement de l'action.

On peut encore réaliser selon l'invention un "asservissement dynamique" permettant, par l'utilisation d'un moyen moteur manuel, mécanique, pneumatique, hydraulique ou électrique capable, par l'intermédiaire d'un organe d'accouplement sur l'élément de fixation fileté d'un assemblage, d'assurer un effort de rotation contrôlé et une mesure de la position effective de la rotation de l'élément de fixation.

Sur un élément de fixation non serré, on exerce à cet effet l'action de visser dans le but de prélever, à intervalles réguliers de position déterminés par la précision recherchée, les valeurs de l'effort de rotation, puis l'action de dévisser dans le but de prélever, à intervalles réguliers pour ces mêmes positions, les valeurs de l'effort de rotation, puis position par position, pour des positions effectives, de différencier la valeur d'effort de rotation au vissage de la valeur d'effort au dévissage, pour les diviser par un coefficient proportionnel au pas du filetage de l'élément de fixation afin d'obtenir une liste de valeurs représentant, pour chacune des positions :
- soit la force de traction subie par l'élément de fixation
- soit la force de compression exercée par l'élément de fixation
- soit la force de tension résidante dans l'élément de fixation suivant les relations directes et indirectes de la définition générale du procédé selon l'invention, puis suivie par :
   soit l'action de re-visser l'élément de fixation jusqu'à une position déterminée dont la valeur de la force observée est égale à la force nécessaire à l'assemblage,
   soit l'action de re-visser l'élément de fixation jusqu'à l'effort de rotation au vissage correspondant à la position où l'on a observé une valeur de force égale à la force nécessaire à l'assemblage.

Cette action de re-visser pourra être modérée tant dans la position choisie, que dans la valeur de l'effort afin d'anticiper sur l'inertie du moyen moteur utilisé. Cette modération pourra être une constante mémorisée correspondant à un effort de rotation donné, ou déduite des phases d'arrêt dudit moyen lorsque l'on échantillone les différentes valeurs d'effort de rotation sur l'élément de fixation.

Cette action de re-visser pourra être corrigée tant dans la position choisie, que dans la valeur de l'effort afin d'intégrer la torsion du moyen moteur notamment lorsque le capteur de position n'est pas solidaire de l'élément de fixation ou de l'organe d'accouplement. Cette correction pourra être issue d'une table de correction mémorisée déduite de la pente de torsion, c'est-à-dire du rapport de l'effort de rotation sur sa position effective.

La concordance des positions de vissage/dévissage peut être réalisée par corrélation de la position à l'effort maximum de vissage avec la position à l'effort maximum de dévissage, en faisant abstraction dans ce cas de la notion de pente de torsion.

Les actions de visser dans le but de prélever, à intervalles réguliers de valeur d'effort de rotation déterminé par la précision recherchée, les positions successives de l'élément de fixation, puis de dévisser dans le but de prélever, à intervalles réguliers pour ces mêmes valeurs, les positions successives de l'élément de fixation, puis d'interpoler la liste entre le rang et le contenu, soit par permutation, soit par calcul, se rattachent au même mode de mise en oeuvre du procédé.

Le fait d'établir une fonction relative de la force de rotation par rapport à la position de l'élément de fixation, au lieu d'établir une liste de valeurs, notamment lorsque l'asservissement est réalisé par un calculateur, un processeur ou un micro-contrôleur, afin de résoudre par le calcul la position ou la force de rotation nécessaire à l'assemblage, se rattache au même mode de mise en oeuvre.

Un contrôle non destructif de l'assemblage est réalisable en utilisant un moyen moteur manuel, mécanique, pneumatique, hydraulique ou électrique capable, par l'intermédiaire d'un organe d'accouplement sur l'élément de fixation fileté d'un assemblage, d'assurer un effort de rotation contrôlé et une mesure de la position effective de la rotation de l'élément de fixation : Sur un élément de fixation déjà vissé de façon quelconque, on exerce l'action de dévisser dans le but de prélever, à une position déterminée, la valeur maximum de l'effort de rotation puis l'action de re-visser à la même position, pour une position effective, de différencier la valeur d'effort de rotation au-revissage de la valeur d'effort maximum au dévissage, pour les diviser par un coefficient proportionnel au pas du filetage de l'élément de fixation afin d'obtenir pour cette position, une valeur représentant :
- soit la force de traction subie par l'élément de fixation
- soit la force de compression exercée par l'élément de fixation
- soit la force de tension résidante dans l'élément de fixation suivant les relations directes du principe de l'invention.

Cette action de re-visser pourra être modérée tant dans la position choisie que dans la valeur de l'effort afin d'anticiper sur l'inertie du moyen moteur utilisé. Cette modération pourra être une constante mémorisée correspondant à un effort de rotation donné, ou déduite de la phase d'arrêt dudit moyen lorsque l'on dévisse.

Cette action de re-visser pourra être corrigée tant dans la position choisie, que dans la valeur de l'effort afin d'intégrer la torsion du moyen moteur, notamment lorsque le capteur de position n'est pas solidaire de l'élément de fixation ou de l'organe d'accouplement. Cette correction pourra être issue d'une table de correction mémorisée déduite de la pente de torsion, c'est-à-dire du rapport de l'effort de rotation sur sa position effective.

Lorsque dans ce qui précède, la correspondance des positions dans l'action de visser/dévisser, ou dévisser/visser, n'est pas effective du fait de la torsion du moyen moteur utilisé et des différentes déformations dans la chaîne de réaction moteur moteur/bâti/assemblage, notamment lorsque le capteur de position n'est pas solidaire de l'élément de fixation ou de l'organe d'accouplement par rapport à l'assemblage, et de l'empilement des jeux dans la transmission de l'effort de rotation, la concordance des positions de vissage/dévissage est réalisée à partir de la "pente de torsion".

Le capteur de position voit la position de l'élément de fixation au travers d'un ensemble qui se déforme proportionnellement à l'effort de rotation appliqué par le moyen moteur. Tant que couple résistant n'est pas dépassé par le couple moteur, l'élément de fixation n'a pas commencé sa rotation alors que le capteur de position enregistre un déplacement proportionnel au couple appliqué. La position effective est masquée par une position apparente due à la déformation de la chaîne de réaction. La pente de torsion est établie à partir du rapport de la valeur de l'effort de rotation sur la valeur de la position observée. La tangente à cette pente est établie par la variation de la valeur de l'effort de rotation sur la variation de la valeur de position. Le changement brusque du coefficient directeur de la tangente à cette pente, lors de la rotation effective de l'élément de fixation, donne la position précise où intervient cette rotation effective. Le couple résistant de l'élément de fixation résulte des différentes surfaces en contact, tête ou écrou, tige, filet. L'élément est soumis en permanence (lorsqu'il est tendu) à une torsion due à la force de tension sur l'hélicoïde de son filet. La modification de la force de tension sera réalisée pour l'essentiel lorsque le couple résistant dû au filet sera vaincu. La mise en rotation totale de l'élément de fixation n est réalisée qu'à partir de l'instant où le filet avance. Il y a donc un différé d'action entre la mise en rotation de la tête ou de l'écrou et la mise en rotation réelle de l'élément de fixation. Ce différé d'action se traduit par une torsion supplémentaire ou une dé-torsion partielle de l'élément de fixation suivant que l'on visse ou que l'on dévisse. Cette variation de torsion de l'élément de fixation intervient sur la valeur de la position observée, notamment lorsque la longueur de l'élément de fixation est grande par rapport à sa section. Cette variation crée une différence de pente entre le vissage ou le dévissage.

Une analyse de la pente par le système d'asservissement et/ou de mesure permet une finesse importante, suivant la précision désirée, de la corrélation de positions effectives entre le vissage et le dévissage pour les synchroniser avec les efforts de rotation appliqués, à savoir :

L'action définie plus haut "asservissement dynamique" établit une liste de valeurs d'effort de rotation en fonction d'intervalles de position. Le rapport de la différence d'une valeur V et d'une valeur V-1 sur l'intervalle de position corespondant donne le coefficient directeur de la pente à un intervalle donné. La succession de différentiation de valeurs telle que V+1 et V,V+2 et V+1... V(n) et V(n-1) où n représente le rang de la valeur dans la liste, fournit une liste de coefficients directeurs qui sont utilisés dans la variation de leur valeur :
- pour fixer le point de départ de la montée de l'effort de rotation sur la position observée (rattrappage des jeux), par l'accroissement brusque de la valeur du coefficient directeur ;
- pour annuler le cumul des torsions de vissage/dévissage en soustrayant, pour chacune des actions, la valeur de position effective par rapport à la valeur de l'effort de rotation, de la valeur de la position observée ayant que l'élément de fixation n'entre en rotation, la position effective étant donnée par la régression brusque de la valeur du coefficient directeur ;
- pour annuler le cumul des torsions de dévissage/re-vissage en soustrayant, pour chacune des actions, la valeur de position effective par rapport à la valeur de l'effort de rotation, de la valeur de la position observée avant que l'élément de fixation n'entre en rotation. Cette valeur de position est calculée pour le re-vissage dans la proportion de l'effort de rotation appliqué, la position effective étant donnée par la régression brusque de la valeur du coefficient directeur ;
- pour évaluer à tout instant dans l'action de visser/dévisser ou dévisser/re-visser, la valeur d'une torsion par rapport à l'effort de rotation appliqué.

On peut encore réaliser selon l'invention un "asservissement flottant" permettant, par un moyen moteur manuel, mécanique, pneumatique, hydraulique ou électrique capable, et par l'intermédiaire d'un organe d'accouplement sur l'élément de fixation fileté d'un assemblage, d'assurer un effort de rotation contrôlé avec la succession d'actions de vissage/dévissage suivante :
- visser d'une valeur d'effort de rotation constituée d'une valeur variable et d'une valeur fixe "delta" ;
- puis dévisser d'une valeur au maximum égale à cette valeur variable, le dévissage pouvant être partiel ;
- poursuivre l'action de vissage/dévissage, en faisant progresser cette valeur variable tant que le dévissage est possible, la progression de cette variable pouvant être égale à la différence entre cette valeur variable et la valeur réalisée au dévissage ou une fraction de cette différence afin de modérer l'action en assurant une convergence rapide de cette action vers l'impossibilité de dévisser ;
   la valeur d'effort "delta" multipliée par un coefficient proportionnel au pas du filetage de l'élément de fixation représentant :
- soit la force de traction exercée par l'élément de fixation
- soit la force de compression exercée par l'élément de fixation
- soit la force de tension résidante dans l'élément de fixation où, lorsque le moyen moteur est instrumenté par un couplemètre, la relation directe de cette valeur d'effort de rotation est exprimée comme suit :$\text{δC = Ft.K où K = P/π}$ avec :
   δC couple "delta" en Newton.mètre
   Ft force de tension en Newton
   π constante du cercle
   P pas du filetage en mètre
   où, lorsque le moyen moteur est instrumenté sur son énergie la relation directe de cette valeur d'effort de rotation est exprimée comme suit :$\text{δE' = Ft.K où K = P/τ}$ avec :
   δE' élément représentatif de l'énergie
   Ft force de tension en Newton
   τ constante incluant la constante π du cercle par le rendement moteur par le transformateur du type d'énergie
   P pas du filetage en mètre

L'élément représentatif de l'énergie peut être n'importe quel élément donnant l'image du couple du moyen moteur (intensité, voltage, pression, etc) par une constante ou une fonction f(x), mais aussi le moment d'un moyen mécanique utilisant la flexion, la torsion ou le choc d'un organe pour lequel le transformateur n'est pas obligatoirement une constante, mais peut être aussi une fonction f(x).

Le moyen moteur peut n'être contrôlé que dans une mesure ou une action différentielle. Le contrôle de l'effort de rotation absolu n'étant pas indispensable.

Enfin, le procédé objet de l'invention permet d'étudier les coefficients de frottement et le rendement général de l'élément de fixation sur l'assemblage :

Par le principe de l'invention et l'asservissement dynamique, on établit une relation précise entre le couple appliqué au vissage/dévissage et la tension existante dans l'élément de fixation. Cette tension permet à tout instant de calculer le couple effectivement transformé pour produire cette même tension. Le rapport de ce couple transformé sur le couple appliqué, fixe le rendement de l'élément de fixation.
- Ctfr = (Ft.π)/2P: couple transformé
- µ = Ctfr/Capp: rendement général au vissage
- µ' = Ctfr/Capp': rendement général au dévissage
- Cs = 1/ µ': coefficient de sécurité

Le rendement de l'élément de fixation est la résultante des frottements des différentes surfaces en contact, tête ou écrou, tige, filet. La distribution en est inconnue. L'usage de la "pente de torsion" permet d'isoler chacun des couples dûs au frottement de chaque partie en contact, par la mise en rotation différée de chacune des parties de l'élément de fixation, observée par la pente de torsion.
- Capp: = Ctfr+Ctt+Cflt+Ctg distribution générale de vissage
- CappO: = Ctfr+Ctt vissage (limite de repos)
- -CappO': = Ctfr-Ctt dévissage (limite de repos)
- Ctt: = (CappO+CappO')/2-Ctfr Couple frottement tête
- Cappl: = Ctfr+Ctt+Cflt+Ctg vissage (rotation filet)
- -Cappl': = Ctfr-Ctt-Cflt-Ctg dévissage (rotation filet)
- Cflt: = (Cappl+Cappl')/2-Ctt Couple frottement filet avec frottement tige négligeable
- Cflt: = (Cappl+Cappl')/2-Ctt-Ctg Couple frottement filet avec couple frottement tige relevé hors tension

Dans l'étude des coefficients de frottement, lorsque la mesure du différé de position n'est pas suffisamment démarquée (cas de vis courtes), on privilégie dans l'équation des frottements, le couple dû au frottement du filet, sans en changer sa valeur, par l'introduction sous la tête ou l'écrou d'un élément intermédiaire, tel qu'un roulement de butée ou tout autre élément à coefficient minime ou connu.

De la relation courante : $\text{µn = Cx/[Ft.(d1+d2)]}$ pour des pièces de révolution, on déduit le coefficient de frottement à partir de la distribution des couples, pour chaque couple Cx, en fonction de la tension Ft et de la géométrie de l'élément de fixation, avec dans cette relation :
µn coefficient de frottement
Cx couple de frottement (Ctt,Cflt, etc...)
Ft force de tension du procédé
d1 diamètre intérieur de la surface en contact
d2 diamètre extérieur de la surface en contact

Pour illustrer plus concrètement le procédé, objet de l'invention, on décrit ci-après deux exemples pratiques de mise en oeuvre de ce procédé par le contrôle et l'asservissement de la tension ou compression d'un organe fileté, en se référant au dessin schématique annexé dans lequel :
Figure 1 montre une clé dynamométrique pour vissage avec contrôle de la tension par le procédé selon l'invention ;
Figure 2 est un schéma des circuits électriques et électroniques de la clé dynamométrique de figure 1 ;
Figure 3 montre une broche de vissage asservie, mettant en oeuvre le procédé selon la présente invention ;
Figure 4 est une vue de détail d'un assemblage vissé réalisable au moyen de la broche de figure 3 ;
Figure 5 est un diagramme de l'asservissement de la broche de vissage de figure 3.

La figure 1 montre l'aspect extérieur d'une clé dynamométrique pour vissage avec contrôle de la tension, les circuits électriques et électroniques internes de la clé étant illustrés par le schéma de la figure 2 dans lequel, pour la clarté du dessin, ne sont pas représentés certains composants discrets non essentiels à la compréhension, ainsi que les alimentations à partir de batteries propres à assurer la portabilité et l'autonomie de cette clé dynamométrique.

Dans l'exemple ici considéré, il s'agit d'une clé dynamométrique d'une capacité de 300 Nm, dans laquelle un couplemètre 1 à jauges de contrainte, recevant une tension d'alimentation notée VA d'une valeur de 10 volts, délivre une tension proportionnelle au couple appliqué. Un premier amplificateur 2 d'un gain de 1000 produit sur sa sortie une relation telle que pour chaque 1Nm de couple soit assuré un signal -/+33,333 mV suivant le sens du vissage effectue. La sortie de l'amplificateur 2 est reliée aux entrées de deux échantillonneurs bloqueurs 3,4, ainsi qu'aux entrées de deux comparateurs 5,6. Le premier groupement échantillonneur-bloqueur 3 et comparateur 5 assure une mémorisation du couple de vissage à droite, négatif en signal, par le fait que le comparateur 5 compare la sortie de l'échantillonneur-bloqueur 3 avec son entrée et que lorsque l'entrée est supérieure à la sortie, ce comparateur 5 provoque le mode bloqueur de l'échantillonneur-bloqueur au travers d'une porte logique OU 7, mémorisant ainsi la valeur la plus haute du couple mesuré dans le sens du vissage à droite. Le deuxième groupement échantillonneur-bloqueur 4 et comparateur 6 assure une mémorisation du couple de vissage à gauche, positif en signal, par le fait que le comparateur 6 compare la sortie de l'échantillonneur-bloqueur 4 avec son entrée et que lorsque l'entrée est supérieure à la sortie, ce comparateur 6 provoque le mode bloqueur de l'échantillonneur-bloqueur 5 au travers d'une porte logique OU 8 mémorisant ainsi la valeur la plus haute du couple mesuré dans le sens du vissage à gauche. Chaque sortie de comparateur 5,6 est reliée à une porte logique OU 7,8 ayant en commun une entrée reliée à un bouton-poussoir 9 permettant la remise à zéro des mémoires des valeurs de couple acquises lors du vissage à droite et du vissage à gauche. Les sorties de chaque échantillonneur-bloqueur 3,4 sont reliées à l'entrée d'un amplificateur 10, câblé en mode sommateur de telle sorte que le gain ne s'applique que sur la différence des sorties des échantillonneurs-bloqueurs 3,4 par le fait que l'une est négative et l'autre positive, la somme algébrique produisant une soustraction. L'amplificateur 10 produit un gain proportionnel au pas de la vis choisi par un sélecteur 11 qui permet un choix de différents pas de vis dans la gamme de couples applicable par la clé. Le sélecteur 11 oriente une gamme de gain par l'affectation d'une résistance convenablement calculée dans la boucle de gain de l'amplificateur 10. La sortie de l'amplificateur 10 est reliée à l'entrée d'un convertisseur analogique-numérique pilotant un affichage numérique dans une fonction de voltmètre à affichage 12. L'affichage numérique est établi pour de 0 à -/+ 199,99, échelle qui traduit directement des KN (Kilo-newtons) pour des tensions qui vont de 0 à -/+ 5 volts.

En se référant maintenant aux figures 3 à 5, on décrira une broche de vissage asservie par un processeur, pour la mise en oeuvre de l'invention. Un moteur électrique sans balais 13 est alimenté par un module de contrôle de puissance 14 qui régule la fréquence de phase, la tension et l'intensité électrique, et de ce fait, permet d'asservir le rotor du moteur 13 en vitesse, en sens de rotation et en puissance. L'information de position du rotor est fournie par un synchro-résolveur 15 solidaire de l'arbre moteur supportant le rotor. La position du synchro-résolveur 15 déterminée par un déphasage sinus/cosinus est convertie en donnée numérique par un convertisseur 16. Le convertisseur 16 qui permet différentes précisions (10,12,14,16 bits) est réglé pour fournir 12 bits de précision sur un tour du synchro-résolveur soit une définition 1/4096 de tour ou 5,27 minutes d'arc. Un couplemètre à jauges de contrainte 17, pris en reaction de la fixation de la broche de vissage, mesure le couple effectif appliqué à un élément de fixation 18, tel que vis d'un assemblage, fileté en 19 dont la pièce en prise 20 est comprimée entre la tête 21 de la vis et une pièce 22 servant d'écrou. La rotation de l'élément de fixation 18 est effectuée par un organe d'accouplement 23 tel qu'une douille qui coiffe la tête 21 de l'élément de fixation 18 et qui est entraînée par le carré 24 de l'axe 25 de la broche constituant l'arbre moteur. Les forces de compression Fc de la pièce 20 sont équilibrées par la force de tension Ft de l'élément de fixation 18. Le signal fourni par le couple-mètre 17 est amplifié par un amplificateur d'instrumentation 26 dont la sortie est reliée à l'entrée d'un convertisseur analogique/numérique 27, qui fournit 11 bits de résolution en mode bi-polaire, soit pour le couple-mètre 17 au nominal de 500 Newtons.mètre, une définition de 500/2048 ou 0,244 Nm/bit. Les données numériques des convertisseurs 27 et 16 transitent sur un bus 28 et sont traitées par un processeur 29 qui agit suivant un programme en mémoire en 30 et stocke ses données numériques dans une mémoire 31. Le processeur 29 gère le module de contrôle de puissance 14 pour les cycles nécessaires au vissage/dévissage/re-vissage. La mémoire 31 contient notamment les paramètres de vissage tels que tension désirée, couple maximum applicable à l'élément de fixation, pas de l'élément de fixation, vitesse de rotation du moteur 13, etc... Ces paramètres sont entrés sur un module interface de communication 32 par le moyen d'un terminal ou d'un réseau. La mémoire 31 contient aussi les mesures effectuées au vissage et au dévissage sous forme de tableaux (listes de valeurs) ainsi que les résultats de calcul permettant les prises de décision d'asservissement du moteur pour le serrage en tension et les résultats finaux à produire par le moyen de l'interface de communication 32 à destination du terminal et/ou de l'imprimante. Une interface d'entrée/sortie 33 assure l'environnement décisionnel pour qu'un opérateur ou un automate puisse, d'une part par les entrées, lancer le cycle, arrêter en urgence, etc, et d'autre part par les sorties visualiser des contrôles sur des voyants, etc... Lors de la phase de vissage, le processeur 29 prélève la position de rotor et affecte à cette position la valeur numérique du couple exercé par la broche dans un tableau stocké dans la mémoire 31, dimensionné par exemple à 16384 valeurs (4 tours de rotor), puis recommence l'opération chaque fois que la position évolue jusqu'à une valeur de couple déterminée par le paramètrage. Le processeur crée ainsi dans le tableau une première liste d'une succession de valeurs de couple en vissage. Le processeur renouvelle les mêmes opérations pour la phase de dévissage, pour les mêmes positions en sens inverse créant une deuxième liste d'une succession de valeurs de couple en dévissage. Puis position par position, pour des mêmes positions dans chaque liste, le processeur soustrait la valeur de couple de la deuxième liste de la valeur de couple de la première liste, créant ainsi une troisième liste constituée des écarts de couple de vissage et de dévissage pour des positions identiques. En appliquant la formulation précitée en fonction du pas de la vis 18 le processeur 29 calcule, position par position, la tension existante dans la vis. Puis en comparant la tension calculée avec la tension désirée, il détermine la position jusqu'à laquelle il re-visse. L'algorithmique du traitement est fortement accélérée, par un pré-calcul de la tension désirée traduite sous forme d'écart de couple désiré, ne laissant plus que la comparaison à effectuer avec la troisième liste, et par la limitation du nombre de comparaisons à la première concordance réduisant ainsi l'excursion du programme. La vitesse de traitement des processeurs modernes (plusieurs millions d'instructions par seconde) rend les temps électroniques insignifiants par rapport aux temps mécaniques. En effet, le temps de traitement de l'asservissement à la tension est tout simplement masqué par le temps mécanique du retournement effectif du sens du moteur.

Le procédé de l'invention peut être étendu à un organe fileté permettant la transformation d'un mouvement de rotation en un mouvement linéaire, ou la transformation réciproque d'un mouvement linéaire en un mouvement de rotation, avec transmission de force, ceci en particulier dans des appareils de pesage, de levage ou de pressage.

## Revendications

1. Procédé pour le contrôle et l'asservissement de la tension ou compression d'un organe fileté, et plus particulièrement d'un élément de fixation fileté, selon lequel la force de tension ou de compression (Ft) de l'organe fileté (18) est déterminée par l'action de soustraire un couple appliqué au dévissage (Capp') d'un couple appliqué au vissage (Capp), et de diviser cet écart de couples par un coefficient proportionnel au pas (P) du filetage (19) dudit organe, caractérisé en ce que le prélèvement de ces valeurs de couple est effectué soit statiquement, à la limite de repos de vissage et dévissage, soit dynamiquement en une succession de positions concordantes en vissage et dévissage, dans le cadre d'une action de vissage-dévissage effectuée une seule fois, ou d'une action de vissage-dévissage répétée itérativement, ou d'une action de vissage-dévissage-revissage dudit organe fileté (18).

2. Procédé selon la revendication 1, appliqué à une mesure de tension, avec utilisation d'un moyen moteur (13,24,25) capable, par l'intermédiaire d'un organe d'accouplement (23) sur l'élément de fixation fileté (18), d'assurer un effort contrôlé de mise en rotation de cet élément de fixation, caractérisé par l'action de prélever, à la limite de repos du glissement de la partie mobile de l'élément de fixation sur la partie fixe de l'assemblage, la valeur de l'effort de rotation, lors du dévissage, puis par l'action de prélever, à la limite de repos du glissement de la partie mobile de l'élément de fixation sur la partie fixe de l'assemblage, la valeur de l'effort de rotation au passage par son maximum, lors du dévissage, puis de différencier ces deux valeurs d'effort pour les diviser par un coefficient notamment proportionnel au pas du filetage (19) de l'élément de fixation (18) afin d'obtenir une valeur représentant, en ces limites précises :
- soit la force de traction subie par l'élément de fixation
- soit la force de compression exercée par l'élément de fixation
- soit la force de tension résidante dans l'élément de fixation.

3. Procédé selon la revendication 1, appliqué à une mesure de tension, avec utilisation d'un moyen moteur (13,24,25) capable, par l'intermédiaire d'un organe d'accouplement (23) sur l'élément de fixation fileté (18) déjà vissé, d'assurer un effort contrôlé de mise en rotation de cet élément de fixation, caractérisé par l'action de prélever, au début du glissement de la partie mobile de l'élément de fixation sur la partie fixe de l'assemblage, la valeur de l'effort de rotation, lors du vissage, puis par l'action de prélever, à la limite de repos pendant le glissement de la partie mobile de l'élément de fixation sur la partie fixe de l'assemblage, la valeur de l'effort de rotation au passage par son maximum, lors du dévissage, puis de différencier ces deux valeurs d'effort pour diviser ce résultat par un coefficient proportionnel au pas du filetage (19) de l'élément de fixation (18) afin d'obtenir une valeur représentant, pour ces valeurs particulières :
- soit la force de traction subie par l'élément de fixation
- soit la force de compression exercée par l'élément de fixation
- soit la force de tension résidante dans l'élément de fixation au départ de l'action.

4. Procédé selon la revendication 2 ou 3, appliqué à un contrôle non destructif d'un assemblage vissé, caractérisé par l'action précédemment définie de mesure de tension, suivie de l'action de re-visser jusqu'à l'effort de vissage prélevé en premier, à savoir :
- soit celui de la limite du repos
- soit celui de début de glissement
afin de restituer les conditions initiales de l'assemblage en ayant contrôlé la force de tension existante dans l'élément de fixation (18), ou la force de traction subie par l'élément de fixation, ou encore la force de compression exercée par l'élément de fixation.

5. Procédé selon la revendication 4, caractérisé en ce qu'on réalise un simple asservissement en approximations successives, sur un élément de fixation (18) déjà serré de façon quelconque, en exerçant l'action précédemment définie autant de fois que nécessaire jusqu'à ce que le rapport de la force de tension nécessaire sur la force de tension existante soit égal à 1, selon un procédé itératif, la valeur de l'effort de vissage/dévissage pouvant être modérée par un coefficient propre à assurer la convergence de l'action vers la tension nécessaire en un nombre de coups définis par la précision recherchée dans l'asservissement de l'action.

6. Procédé selon la revendication 1, réalisant un asservissement dynamique, avec utilisation d'un moyen moteur (13,24,25) capable, par l'intermédiaire d'un organe d'accouplement (23) sur l'élément de fixation fileté (18), d'assurer un effort de rotation contrôlé et une mesure de la position effective de la rotation de l'élément de fixation, caractérisé en ce que, sur un élément de fixation non serré, on exerce l'action de prélever, à intervalles réguliers de position détermines par la précision recherchée, les valeurs de l'effort de rotation, pendant le vissage, puis l'action de prélever, à intervalles réguliers pour ces mêmes positions, les valeurs de l'effort de rotation, pendant le dévissage, puis position par position, pour des positions effectives et concordantes, de différencier la valeur d'effort de rotation au vissage de la valeur d'effort au dévissage, pour les diviser par un coefficient proportionnel au pas du filetage (19) de l'élément de fixation (18) afin d'obtenir une liste de valeurs représentant, pour chacune des positions :
- soit la force de traction subie par l'élément de fixation
- soit la force de compression exercée par l'élément de fixation
- soit la force de tension résidante dans l'élément de fixation ces actions étant suivies par :
soit l'action de re-visser l'élément de fixation jusqu'à une position déterminée dont la valeur de la force observée est égale à la force nécessaire à l'assemblage,
soit l'action de re-visser l'élément de fixation jusqu'à l'effort de rotation au vissage correspondant à la position où l'on a observé une valeur de force égale à la force nécessaire à l'assemblage.

7. Procédé selon la revendication 1, appliqué à 'in contrôle non destructif d'un assemblage, avec utilisation d'un moyen moteur (13,24,25) capable, par l'intermédiaire d'un organe d'accouplement (23) sur l'élément de fixation fileté (18), d'assurer un effort de rotation contrôlé et une mesure de la position effective de rotation de l'élément de fixation, caractérisé en ce que, sur un élément de fixation déjà vissé de façon quelconque, on exerce l'action de prélever, à une position déterminée, la valeur maximum de l'effort de rotation pendant le dévissage puis l'action de re-visser à la même position, pour une position effective, de différencier la valeur d'effort de rotation au re-vissage de la valeur d'effort maximum au dévissage, pour les diviser par un coefficient proportionnel au pas du filetage (19) de l'élément de fixation (18) afin d'obtenir pour cette position, une valeur représentant :
- soit la force de traction subie par l'élément de fixation
- soit la force de compression exercée par l'élément de fixation
- soit la force de tension résidante dans l'élément de fixation.

8. Procédé selon la revendication 6 ou 7, caractérisé en ce que, pour tenir compte de la torsion du moyen moteur (13,24,25) et d'autres déformations, on établit une liste de valeurs d'effort de rotation en fonctions d'intervalles de position, qui fournit une liste de coefficients directeurs qui sont utilisés dans la variation de leur valeur :
- pour fixer le point de départ de la montée de l'effort de rotation sur la position observée, par l'accroissement brusque de la valeur du coefficient directeur ;
- pour annuler le cumul des torsions de vissage/dévissage en soustrayant, pour chacune des actions, la valeur de position effective par rapport à la valeur de l'effort de rotation, de la valeur de la position observée avant que l'élément de fixation n'entre en rotation, la position effective étant donnée par la régression brusque de la valeur du coefficient directeur ;
- pour annuler le cumul des torsions de dévissage/re-vissage en soustrayant, pour chacune des actions, la valeur de position effective par rapport à la valeur de l'effort de rotation, de la valeur de la position observée avant que l'élément de fixation n'entre en rotation, cette valeur de position étant calculée pour le re-vissage dans la proportion de l'effort de rotation appliqué, la position effective étant donnée par la régression brusque de la valeur du coefficient directeur ;
- pour évaluer à tout instant dans l'action de visser/dévisser ou dévisser/re-visser, la valeur d'une torsion par rapport à l'effort de rotation appliqué.

9. Procédé selon la revendication 1, réalisant un "asservissement flottant", avec utilisation d'un moyen moteur (13,24,25) capable, par l'intermédiaire d'un organe d'accouplement (23) sur l'élément de fixation fileté (18), d'assurer un effort de rotation contrôlé, caractérisé par la succession d'actions de vissage/dévissage suivante :
- visser d'une valeur d'effort de rotation constituée d'une valeur variable et d'une valeur fixe "delta" ;
- puis dévisser d'une valeur au maximum égale à cette valeur variable, le dévissage pouvant être partiel ;
- poursuivre l'action de vissage/dévissage, en faisant progresser cette valeur variable tant que le dévissage est possible, la progression de cette variable pouvant être égale à la différence entre cette valeur variable et la valeur réalisée au dévissage ou une fraction de cette différence afin de modérer l'action en assurant une convergence rapide de cette action vers l'impossibilité de dévisser ;
la valeur d'effort "delta" multipliée par un coefficient proportionnel au pas du filetage (19) de l'élément de fixation (18) représentant :
- soit la force de traction exercée par l'élément de fixation
- soit la force de compression exercée par l'élément de fixation
- soit la force de tension résidante dans l'élément de fixation.

## Claims

1. A method of monitoring and controlling the tension or compression of a threaded element and more particularly of a threaded mounting element, wherein the tensive or compressive force (Ft) of the threaded element (18) is determined by subtracting a screwing-out torque (Capp') from a screwing-in torque (Capp) and by dividing the difference between these torques by a factor proportional to the pitch (P) of the screw-thread (19) of said element, characterized in that these torque values are recorded either statically at the rest limit during screwing-in and screwing-out or dynamically at a succession of corresponding positions during screwing-in and screwing-out, in the course of an action of screwing-in/screwing out which is performed only one time, or an action of screwing-in/screwing-out which is performed repeatedly, or an action of screwing-in/screwing-out/rescrewing-in said threaded element (18).

2. The method according to claim 1, applied to measuring tension with use of a motor means (13,24,25) capable via a coupling member (23) on the threaded mounting element (18) of applying a controlled force for rotating this mounting element, characterized by the action of taking at the rest limit of sliding of the movable part of the mounting element on the fixed part of the assembly the value of the force of rotation during screwing-out then taking at the rest limit of sliding of the movable part of the mounting element on the fixed part of the assembly the value of the rotation force as it passes its maximum during screwing-out, then finding the difference between these two force values for dividing them by a factor mainly proportional to the pitch of the screwthread (19) of the mounting element (18) so as to obtain a value representing in these precise limits either:
- the tractive force applied to the mounting element,
- the compressive force exercised by the mounting element, or
- the tensile force inside the mounting element.

3. The method according to claim 1, applied to measuring tension with use of a motor means (13,24,25) capable via a coupling member (23) on the already screwed-in threaded mounting element (18) of applying a controlled force for rotating this mounting element, characterized by the action of taking at the start of sliding of the movable part of the mounting element on the fixed part of the assembly the value of the force of rotation during screwing-out then taking at the rest limit of sliding of the movable part of the mounting element on the fixed part of the assembly the value of the rotation force as it passes its maximum during screwing-out, then finding the difference between these two force values for dividing them by a factor proportional to the pitch of the screwthread (19) of the mounting element (18) so as to obtain a value representing for these precise values either:
- the tractive force applied to the mounting element,
- the compressive force exercised by the mounting element, or
- the tensile force inside the mounting element at the start of the operation.

4. The method according to claim 2 or 3, applied for nondestructively monitoring a screwed-together assembly characterized by the action described above of measuring tension followed by the action of rescrewing-in up to the screwing force first taken, more specifically either
- to the rest limit, or
- to the start of sliding
in order to restore the initial conditions of the assembly while having monitored the existing tensile force in the mounting element (18) or the tractive force to which the mounting element is subjected or even the compressive force exerted by the mounting element.

5. The method according to claim 4, characterized in that a simple control is done by successive approximations on a mounting element (18) that is already stressed in the known manner by exerting the above-defined action as many times as necessary until the ratio of the necessary tensile force to the existing tensile force is equal to 1, according to a repeated method, the value of the screwing-in/screwing-out force being able to be modified by a factor able to assure the convergence of the action toward the tension necessary in a number of strokes defined by the precision desired in the control of the action.

6. The method according to claim 1 doing a dynamic control by using a motor means (13,24,25) capable via a coupling member (23) connected to the threaded mounting element (18) of insuring a controlled rotation force and detection of the actual angular position of the mounting element, characterized in that with the mounting element not tightened one tightens the mounting element while at regular intervals spaced according to the desired precision and corresponding to respective angular positions one ascertains the force applied and then one loosens the mounting element while at the same positions one determines the force applied for screwing-out, one takes the difference between the screwing-in and screwing-out force for each position and divides it by a factor proportional to the pitch of the screwthread (19) of the mounting element (18) so as to obtain a list of values representing for each of the positions either
- the traction force to which the mounting element is subjected,
- the compression force exerted by the mounting element, or
- the tension force in the mounting element, these steps being followed by either
- the action of rescrewing-in the mounting element to a position whose measured force value is equal to the force necessary for the assembly, or
- the action of rescrewing-in the mounting element to a screwing-in force corresponding to the position at which one measured a force value equal to the force necessary for the assembly.

7. The method according to claim 1 applied to nondestructive monitoring by using a motor means (13,24,25) capable via a coupling member (23) connected to the threaded mounting element (18) of insuring a controlled rotation force and detection of the actual angular position of the mounting element, characterized in that with the mounting element that is already tightened at any position one screws out the mounting element while, at a defined position, one ascertains the maximum rotation force applied and then one retightens the mounting element to the same position, one takes the difference between the screwing-out maximum force and rescrewing-in force for an actual position and divides it by a factor proportional to the pitch of the screwthread (19) of the mounting element (18) so as to obtain a list of values representing for each of the positions either
- the traction force to which the mounting element is subjected,
- the compression force exerted by the mounting element, or
- the tension force in the mounting element.

8. The method according to claim 6 or 7, characterized in that in order to account for torsion of the motor means (13,24,25) and other deformations, one sets up a list of values of rotation forces as functions of position intervals which form a list of directing factors that are used in the variation of their value:
- to fix the starting point of the increase of rotation force on the measured position by the sudden increase in the value of the directing factor;
- to cancel out the sum of torsions for screwing-in/screwing-out while subtracting for each of these actions the value of the effective position relative to the value of the rotation force from the value of the measured position before the mounting element started rotation, the effective position being obtained by the sudden decrease in the value of the directing factor;
- to cancel out the sum of torsions of screwing-out/rescrewing-in while subtracting for each of these actions the value of the effective position relative to the value of the rotation force from the value of the measured position before the mounting element started rotation, this position value being calculated during rescrewing-in in the proportion of the applied rotation force, the effective position being obtained by the sudden decrease in the value of the directing factor;
- for evaluating at any instant during the action of screwing-in/screwing-out or screwing-out/rescrewing-in the value of torque relative to the applied rotation force.

9. The method according to claim 1, for carrying out "floating control" by using a motor means (13,24,25) capable via a coupling member (23) connected to the threaded mounting element (18) of insuring a controlled rotation force, characterized by the following succession of actions:
- screwing-in with a rotation force formed by a variable value and a fixed "delta" value;
- subsequently screwing-out by a value equal at most to the variable value, wherein the screwing-out may be partial;
- repeating the action of screwing-in/screwing-out while increasing the variable value as long as screwing-out is possible, wherein the progression of this variable value being may be equal to the difference between this variable value and the value realized during screwing-out or a fraction of this difference so as to moderate the action while insuring a rapid convergence of this action toward a condition of it being impossible to screw out;
the "delta" force value multiplied by a factor proportional to the pitch of the screwthread (19) of the mounting element (18) representing either:
- the traction force exerted by the mounting element,
- the compression force exerted by the mounting element,
or
- the tension force in the mounting element.

## Patentansprüche

1. Verfahrem zur Kontrolle und Steuerung der Zug- oder Druckspannung eines Gewindeteiles, insbesondere eines mit Gewinde versehenen Befestigungselementes, bei dem die Zug- oder Druckkraft (Ft) des Gewindeteiles (18) dadurch bestimmt wird, daß man ein beim Losschrauben aufgebrachtes Moment (Capp') von einem beim Zuschrauben aufgebrachten Moment (Capp) abzieht und diesen Momentenunterschied durch einen Koeffizienten teilt, der proportional zur Steigung (P) des Gewindes (19) des Teiles ist, **dadurch gekennzeichnet, daß** das Abgreifen dieser Momentenwerte, sei es statisch, im Ruhebereich des Zu- und Losschraubens, sei es dynamisch, in einer Aufeinanderfolge übereinstimmender Stellungen des Zu- und Losschraubens erfolgt, im Rahmen einer nur einmal durchgeführten Zu- und Losschraubaktion, oder im Rahmen einer iterativ wiederholten Zuschraub-Losschraub-Aktion oder im Rahmen einer Zuschraub-Losschraub-Wiederzuschraub-Aktion des genannten Gewindeteiles (18).

2. Verfahren nach Anspruch 1, angewandt bei einer Spannungsmessung mit Verwendung eines Antriebsmittels (13, 24, 25), das darauf ausgelegt ist, unter Zwischenschaltung eines Kupplungsstückes (23) an dem Gewinde-Befestigungselement (18), eine kontrollierte Drehkraft für dieses Befestigungselement zu gewährleisten, **dadurch gekennzeichnet, daß** im Ruhebereich des Gleitens des beweglichen Teiles des Befestigungselementes am festen Teil der Verbindung der Wert der Drehkraft beim Losschrauben abgegriffen wird. dann im Ruhebereich des Gleitens des beweglichen Teiles des Befestigungselementes auf dem feststehenden Teil der Verbindung der Wert der Drehkraft beim Durchgang durch sein Maximum, während des Losschraubens, abgegriffen wird, dann diese beiden Kraftwerte differenziert werden, um sie durch einen Koeffizienten zu teilen, der insbesondere proportional zur Steigung des Gewindes (19) des Befestigungselementes (18) ist, um einen Wert in diesen präzisen Grenzen zu erhalten, der repräsentiert:
- sei es die Zugkraft, der das Befestigungselement unterlegen ist,
- sei es die Druckkraft, die von dem Befestigungselement ausgeübt worden ist,
- sei es die Kraft der in dem Befestigungselement residierenden Spannung.

3. Verfahren nach Anspruch 1, angewandt bei einer Spannungsmessung mit Verwendung eines Antriebsmittels (13, 24, 25), mit dem mittels eines Kupplungsstückes (23) am mit Gewinde versehenen Befestigungselement (18), das schon festgeschraubt ist, eine kontrollierte Drehkraft für dieses Befestigungselement aufzubringen ist, **dadurch gekennzeichnet, daß** zu Beginn der Gleitbewegung des beweglichen Teiles des Befestigungselementes am feststehenden Teil der Verbindung der Wert der Drehkraft während des Schraubens abgegriffen wird, dann im Ruhebereich während des Gleitens des beweglichen Teiles des Befestigungselementes am feststehenden Teil der Verbindung die Drehkraft beim Durchgang durch ihr Maximum, beim Losschrauben, abgegriffen wird, dann diese beiden Kraftwerte differenziert werden, um das Resultat durch einen Koeffizienten zu teilen, der proportional der Steigung des Gewindes (19) des Befestigungselementes (18) ist, um, für diese speziellen Werte, einen Wert zu erhalten, der repräsentiert:
- sei es die Zugkraft, der das Befestigungselement unterlegen ist
- sei es die Druckkraft, die von dem Befestigungselement ausgeübt worden ist
- sei es die Kraft der im Befestigungselement residierenden Spannung zu Beginn der Aktion.

4. Verfahren nach Anspruch 2 oder 3, angewandt bei einer nicht destruktiven Kontrolle der Schraubverbindung, gekennzeichnet durch die vorstehend definierte Spannungsmessung, gefolgt von einer neuen Schraubaktion bis zur zuerst abgegriffenen Schraubkraft, nämlich:
- sei es diejenige des Ruhebereiches
- sei es diejenige zu Beginn des Gleitens
um die Anfangskonditionen der Schraubverbindung wieder herzustellen, womit man die im Befestigungselement (18) existierende Spannungskraft oder die auf das Befestigungselement ausgeübte Zugkraft oder die von dem Befestigungselement ausgeübte Druckkraft kontrolliert hat.

5. Verfahren nach Anspruch 4, **dadurch gekennzeichnet, daß** man eine einfache Steuerung in Form aufeinander folgender Annäherungen bei einem bereits auf irgendeine Weise festgespannten Befestigungselement (18) realisiert, indem die vorstehend definierte Aktion so viel Male wie erforderlich durchgeführt wird, bis das Verhältnis der erforderlichen Spannungskraft zur existierenden Spannungskraft = 1 ist, gemäß einer iterativen Verfahrensweise, wobei der Wert der Kraft des Zuschraubens bzw. Losschraubens durch einen Koeffizienten moderiert werden kann, der geeignet ist, die Konvergenz der Aktion in Richtung der erforderlichen Spannung in einer Anzahl von Schritten zu gewährleisten, die durch die gewollte Präzision in der Steuerung der Aktion definiert sind.

6. Verfahren nach Anspruch 1 zur Verwirklichung einer dynamischen Steuerung mit Verwendung eines Antriebsmittels (13, 24, 25), das darauf ausgelegt ist, mittels eines Kupplungsstückes (23) am mit Gewinde versehenen Befestigungselement (18) eine kontrollierte Drehkraft und eine Messung der effektiven Drehstellung des Befestigungselementes zu gewährleisten, **dadurch gekennzeichnet, daß** man an einem nicht festgespannten Befestigungselement in gleichmäßigen Positionsintervallen, die sich nach der gewünschten Genauigkeit bestimmen, die Drehkraftwerte während des Schraubens abgreift, dann in gleichmäßigen Intervallen bezüglich der gleichen Stellungen die Drehkraftwerte während des Losschraubens abgreift, dann von Position zu Position für die effektiven und übereinstimmenden Positionen jeweils den Wert der Drehkraft beim Zuschrauben vom Wert der Drehkraft beim Losschrauben differenziert, um sie dann durch einen Koeffizienten zu teilen, der proportional der Steigung des Gewindes (19) des Befestigungselementes (18) ist, um somit eine Wertereihe zu erhalten, die für jede der Positionen repräsentiert:
- sei es die Zugkraft, der das Befestigungselement unterlegen ist
- sei es die Druckkraft, die von dem Befestigungselement ausgeübt worden ist
- sei es die Kraft der in dem Befestigungselement residierenden Spannung, wobei diesen Aktionen folgt:
- sei es die Aktion des erneuten Verschraubens des Befestigungselementes bis in eine vorbestimmte Stellung, für die der beobachtete Wen der Kraft gleich der für die Verbindung erforderlichen Kraft ist, sei es die Aktion des Wiederverschraubens des Befestigungselementes bis zu einer Drehkraft beim Schrauben entsprechend der Position, wo man einen Kraftwert beobachtet hat, der gleich der erforderlichen Kraft für die Verbindung ist.

7. Verfahren nach Anspruch 1, angewandt bei einer nicht destruktiven Kontrolle der Verbindung, unter Verwendung eines Antriebsmittels (13, 25, 25), das mittels eines Kupplungsstückes (23) am mit Gewinde versehenen Befestigungselement (18) in der Lage ist, die Aufbringung einer kontrollierten Drehkraft und eine Messung der effektiven Drehstellung des Befestigungselementes zu gewährleisten, **dadurch gekennzeichnet, daß** man bei einem schon auf irgend eine Weise verschraubten Befestigungselement in einer vorbestimmten Stellung den Maximalwert der Drehkraft während des Losschraubens abgreift, dann wieder in die gleiche Position zurückschraubt, dann für eine effektive Position den Wert der Drehkraft beim Zurückschrauben vom maximalen Kraftwert beim Losschrauben differenziert, um dann durch einen Koeffizienten zu teilen, der proportional zur Steigung des Gewindes (19) des Befestigungselementes (18) ist, um für diese Position einen Wert zu erhalten, der repräsentiert:
- sei es die Zugkraft, der das Befestigungselement unterlegen ist
- sei es die Druckkraft, die von dem Befestigungselement ausgeübt worden ist,
- sei es die Kraft der in dem Befestigungselement residierenden Spannung.

8. Verfahren nach Anspruch 6 oder 7, **dadurch gekennzeichnet, daß** man, um der Torsion des Antriebsmittels (13, 24, 25) und anderen Deformationen Rechnung zu tragen, eine Liste von Drehkraftwerten erstellt in Abhängigkeit von Positionsintervallen, die eine Liste der Leitkoeffizienten bildet, die in der Variation ihres Wertes benutzt werden:
- um den Ausgangspunkt des Anstieges der Drehkraft für die observierte Position durch schlagartiges Anwachsen des Wertes des Leitkoeffizienten zu fixieren:
- um die Summierung der Torsionen beim Zu- und Losschrauben zu annulieren, indem man für jede der Aktion den Wert der effektiven Position bezüglich des Drehkraftwertes abzieht vom Wert der observierten Position bevor das Befestigungselement in Rotation tritt, wobei die effektive Position durch den schlagartigen Abfall des Wertes des Leitkoeffizienten gegeben ist;
- zum Annulieren der Summierung der Torsionen beim Los- und Wiederverschrauben, indem man für jede der Aktionen den Wert der effektiven Position bezüglich des Drehkraftwertes abzieht vom Wert der observierten Position, bevor das Befestigungselement in Rotation tritt, wobei dieser Positionswert für das Wiederverschrauben berechnet wird in der Proportion der aufgebrachten Drehkraft, wobei die effektive Position durch den schlagartigen Abfall des Wertes des Leitkoeffizienten gegeben ist;
- um in jedem Augenblick in der Aktion des Zu- und Losschraubens oder des Losschraubens und Wiederverschraubens den Wert einer Torsion im Verhältnis zur aufgebrachten Drehkraft auszuwerten.

9. Verfahren nach Anspruch 1, daß eine flottierende Steuerung verwirklicht, mit Verwendung eines Antriebsmittels (13, 24, 25), das darauf ausgelegt ist, mittels eines Kupplungsstückes (23) am mit Gewinde versehenen Befestigungselement (18) eine kontrollierte Drehkraft zu gewährleisten, **gekennzeichnet durch** die Aufeinanderfolge von folgenden Verschraubungs- und Losschraubungsaktionen:
- Verschraubung mit einem Drehkraftwert, der aus einem variablen Wert und einem fixen Wert "delta" gebildet ist; dann Losschrauben mit einem Maximalwert gleich diesem variablen Wert, wobei das Losschrauben partiell sein kann;
- Weiterführung der Aktion des Ver- und Losschraubens, wobei man diesen variablen Wert steigert, soweit das Losschrauben möglich ist, wobei die Progression dieser Variablen gleich sein kann der Differenz zwischen diesem variablen Wert und dem Wert realisiert beim Losschrauben oder einem Bruchteil dieser Differenz, um die Aktion zu moderieren, um eine schnell Konvergenz dieser Aktion in Richtung auf die Unmöglichkeit des Losschraubens zu gewährleisten;
- der Kraftwert "delta" multipliziert mit einem Koeffizienten proportional der Steigung des Gewindes (19) des Befestigungselementes (18) repräsentierend:
- sei es die Zugkraft, ausgeübt durch das Befestigungselement
- sei es die Druckkraft, ausgeübt durch das Befestigungselement
- sei es die Kraft der im Befestigungselement residierenden Spannung.
